# EUROPÄISCHE PATENTSCHRIFT

(11) **EP 2 365 169 B1**
(45) Veröffentlichungstag und Bekanntmachung des Hinweises auf die Patenterteilung: **04.11.2015**
(21) Anmeldenummer: 11157155.0
(22) Anmeldetag: 07.03.2011
(51) Int. Cl.: E05D 15/06, E05D 15/56

(54) **Aufsatzschiene zur Lagerung eines beweglichen Flügels einer Hebe-Schiebetür**
Attachment rail for supporting a mobile leaf of a lifting-sliding door
Rail auxilière destiné au support d'un battant mobile de porte levante-coulissante

(30) Priorität: 12.03.2010 DE 202010003584 U
(43) Veröffentlichungstag der Anmeldung: 14.09.2011
(73) Patentinhaber: Veka AG, 48324 Sendenhorst (DE)
(72) Erfinder: Brünemann, Dirk, 48324, Sendenhorst (DE)
(74) Vertreter: Tarvenkorn, Oliver

(56) Entgegenhaltungen:
- US-A- 448 501
- US-B1- 6 371 188

## Beschreibung

Die Erfindung betrifft eine Aufsatzschiene zur Lagerung eines beweglichen Flügels einer Hebe-Schiebetür, zum Aufsetzen auf ein Bodenschwellenelement mit wenigstens einer geneigten Ablauffläche.

Hebe-Schiebetüren besitzen meist zwei Flügel, von denen oftmals nur einer beweglich gelagert ist, wohingegen der andere zwar aus optischen Gründen gleichartig zum beweglichen Flügel ausgebildet ist, jedoch fest mit dem Blendrahmen verbunden ist. Dabei ist meist der bewegliche Flügel in einer zur Gebäudeinnenseite hin gewandten vertikalen Ebene gelagert. Er läuft dabei auf einem Laufschienenprofil, welches auf einem auf der Bodenschwelle aufliegenden Aufsatzprofil befestigt ist, welches sich über die gesamte Länge zwischen den seitlichen Pfosten des Rahmens erstreckt.

Der feste Flügel ist in einer vertikalen Ebene davor angeordnet, also mehr zur Gebäudeaußenseite hin gewandt. Er ist ebenfalls auf einem Aufsatzprofil gelagert, das sich aber nur unterhalb des festen Flügels erstreckt, also etwa über die halbe Länge der gesamten Hebe-SchiebetürAnlage, und damit auch nicht über die gesamte Länge der Bodenschwelle. Folglich liegt im Bereich daneben das Bodenschwellenelement frei. Ist der bewegliche Flügel geschlossen, kann somit an ihm ablaufendes Wasser ungehindert über den freien Teil der Bodenschwelle und an dem festen Flügel vorbei nach außen abgeleitet werden.

Es gibt jedoch auch Hebe-Schiebetüren, bei denen in der äußeren Ebene ebenfalls ein oder sogar mehrere bewegliche Flügel vorgesehen sind. Dazu muss dann ebenfalls ein Aufsatzprofil zur Aufnahme der Laufschiene vorgesehen sein, welches sich über die gesamte Länge der Bodenschwelle erstreckt. Dies führt dazu, dass Wasser, das an einem anderen Flügel in einer weiter innen liegenden Ebene abläuft, sich an dem Aufsatzprofil in der nächst vorderen, weiter außen liegenden Ebene staut.

Bekannt sind zudem Aufsatzschienen, welche Unterbrechungen ihrer vertikalen Wandungen aufweisen, um Wasser über ihre Oberseite abfließen zu lassen. Eine solche Aufsatzschiene ist aus der US 6,371,188 B1 bekannt.

Aufgabe der Erfindung ist es somit, eine Aufsatzschiene der eingangs genannten Art so zu verbessern, dass bei mehreren beweglichen Schiebetürflügeln in hintereinander liegenden vertikalen Ebenen eine Ableitung von Regenwasser nach außen möglich ist.

Gelöst wird diese Aufgabe durch eine Aufsatzschiene mit den Merkmalen des Anspruchs 1.

Eine Entwässerung von Kondens- oder Regenwasser wird dadurch ermöglicht, dass die Aufsatzschiene aus einem oder mehreren Teilprofilabschnitt und wenigstens einem Wasserablaufelement besteht, welches zwischen zwei Teilprofilabschnitten oder neben wenigstens einem Teilprofilabschnitt angeordnet ist und welches Wasserablaufelement an seiner Unterseite wenigstens eine Rinne oder einen Tunnel aufweist, welche sich quer zur Aufsatzschienenachse und über die gesamte Tiefe des Wasserablaufelements erstreckt.

Durch die sich quer erstreckende Rinne bzw. die tunnelartige Unterhöhlung kann das Wasser von einer hinteren - der Gebäudeinnenseite zugewandten - Seite über die geneigte Ablauffläche an der Oberseite des Bodenschwellenprofils nach außen ablaufen.

Die Montage ist für den Fensterbauer dadurch erleichtert, dass dieser zur Ausbildung einer Aufsatzschiene, die eine Ableitung von Wasser ermöglicht, lediglich ein Aufsatzprofil in Teilaufsatzprofile zu unterteilen braucht, zwischen denen er dann jeweils ein Wasserablaufelement einsetzt.

Besonders vorteilhaft ist es, das Wasserablaufelement mit seiner Außenkontur genauso auszubilden wie das Teilaufsatzprofil, an das es sich seitlich anschließt. Insbesondere werden gleichartige Rastelemente an der Unterseite vorgesehen, um die direkte Verbindung des Wasserablaufelements mit dem Bodenschwellenelement zu ermöglichen.

An der Oberseite kann vorgesehen sein, dass auf der Oberseite der Teilprofilabschnitte und der Wasserablaufelemente miteinander fluchtende Nuten zur Aufnahme eines Laufschienenprofils ausgebildet sind. Durch das eingesetzte Laufschienenprofil wird das Wasserablaufelement zusätzlich stabilisiert.

Vorzugsweise besteht das Wasserablaufelement aus einem thermoplastischen Elastomer mit einer Härte von 40...60

Shore-A. Eine solche Härte ermöglicht das manuelle Einklemmen des Wasserablaufelements in einen Spalt zwischen zwei Teilprofilabschnitten der Aufsatzschiene ohne größere Kraftanstrengung, wobei die Länge des Wasserablaufelements der Längendifferenz zwischen der lichten Weite der Hebe-Schiebetür zwischen den vertikalen Pfosten (50) und der Summe der Längen der Teilprofilabschnitte (25) entspricht oder einem Bruchteil dieser Längendifferenz.

Beträgt beispielsweise die lichte Weite zwischen den vertikalen Pfosten des Blendrahmens 240 cm, dann kann die Verteilung von links nach rechts wie folgt sein:
- neben dem linken Pfosten ein erstes Wasserablaufelement mit einer Länge von 3 cm;
- ein erster Teilprofilabschnitt von 115,5 cm Länge;
- ein zweites Wasserablaufelement in der Mitte;
- ein erster Teilprofilabschnitt von 115,5 cm Länge und
- ein zweites Wasserablaufelement neben dem rechten Pfosten.

Bevorzugt ist die tatsächliche Länge um 2% ... 5% größer als der theoretische konstruktive Abstand zwischen zwei benachbarten Teilprofilabschnitten bzw. der Abstand zwischen einem Teilprofilabschnitt und den vertikalen Pfosten des Blendrahmens. Mit dieser Kombination eines geometrischen Übermaßes beim Wasserablaufelement bzw. eines bewusst geschaffenen Untermaßes bei der Stückelung der Teilprofilabschnitte, und der Härte des Elastomers wird erreicht, dass sich die seitlichen Flanken des Wasserablaufelements an die Schnittkanten der Teilprofile anlegen und dort eine seitliche Abdichtung bewirken.

Die Erfindung wird nachfolgend mit Bezug auf die Zeichnung näher erläutert. Die Figuren zeigen im Einzelnen:
- Fig. 1: einen Seitenbereich einer Bodenschwelle einer Hebe-Schiebetür in perspektivischer Ansicht und
- Fug. 2: ein Wasserablaufelement in perspektivischer Ansicht.

Figur 1 zeigt einen Teilausschnitt einer Hebe-Schiebetüranlage 100, und zwar den Endbereich eines Bodenschwellenelements 40 mit einer aufgesetzten Aufsatzschiene 10 und einem darin eingesetzten Laufschienenprofil 30. Das Bodenschwellenelement 40 erstreckt sich über die gesamte Länge der Hebe-Schiebetüranlage 100. Am Ende ist ein vertikales Rahmenprofil 50 auf das Bodenschwelleelement 40 aufgesetzt. Weiterhin sind am Bodenschwellenelement 40 Aufsatzschienen 10, 10' aufgerastet, welche mit ihren jeweiligen Stirnseiten bis an das Rahmenprofil 50 reichen.

Die hintere, zu einer Gebäudeinnenseite I gewandte Aufsatzschiene 10' besteht aus einem einzigen Profilabschnitt. Davor, am Übergang zu einer vorderen, zu einer Außenseite A gewandten Aufsatzschiene 10 entsteht eine Rinne 43, in der sich Wasser sammelt, wenn dieses an einem weiter hinten auf der Schiene 10' angeordneten Schiebetürflügel abläuft.

Die vordere Aufsatzschiene 10 besteht aus mehreren Teilprofilabschnitten 25. Endseitig sowie jeweils zwischen zwei Teilprofilabschnitten 25 ist ein Wasserablaufelement 20 angeordnet. Über alle Wasserablaufelemente 20 und Teilprofilabschnitte 25 hinweg erstreckt sich ein durchgängiges Laufschienenprofil 30, auf welcher der bewegliche Flügel läuft.

Die Wasserablaufelemente 20 besitzen an ihrer Unterseite jeweils wenigstens eine Rinne 21, die sich von der Rinne 43 zwischen den Aufsatzschienen 10, 10' bis zu einer Ablauffläche 41, 42 an dem Bodenschwellenelement 40 erstreckt. Dadurch, dass das Bodenschwelleelement 40 nach außen hin keilförmig abfällt, und das Aufsatzprofil 20 eine kompatible keilförmige Kontur aufweist, besteht in dem durch die Rinne 21 gebildeten tunnelförmigen Fließweg ein Gefälle.

Figur 2 zeigt ein einzelnes Wasserablaufelement 20 in perspektivischer Darstellung. Sichtbar ist wiederum die Mündung der zum Wasserablauf dienenden Rinne 21. An der Unterseite sind Rastvorsprünge 22, 23 ausgebildet, um eine feste Verrastung mit dem Bodenschwellenelement 40 zu ermöglichen. An der Oberseite besitzt das Wasserablaufelement 20 eine Nut 24, in welche das Laufschienenprofil 30 eingesetzt werden kann.

## Patentansprüche

1. Aufsatzschiene (10) zur Lagerung eines beweglichen Flügels einer Hebe-Schiebetür (100), zum Aufsetzen auf ein Bodenschwellenelement (40) mit wenigstens einer geneigten Ablauffläche (41), wobei die Aufsatzschiene (10) aus einem oder mehreren Teilprofilabschnitt(en) (25) und wenigstens einem Wasserablaufelement (20) besteht, welches zwischen zwei Teilprofilabschnitten (25) oder neben wenigstens einem Teilprofilabschnitt (25) angeordnet ist, **dadurch gekennzeichnet, dass** das Wasserablaufelement (20) an seiner Unterseite wenigstens eine Rinne (21) oder einen Tunnel aufweist, welche(r) sich quer zur Aufsatzschienenachse und über die gesamte Tiefe des Wasserablaufelements (20) erstreckt.

2. Aufsatzschiene (10) nach Anspruch 1, **dadurch gekennzeichnet, dass** das Wasserablaufelement (20) aus einem elastomeren Werkstoff gebildet ist.

3. Aufsatzschiene (10) nach Anspruch 2, **dadurch gekennzeichnet, dass** das Wasserablaufelement (20) aus einem thermoplastischen Elastomer mit einer Härte von 40...60 Shore-A besteht.

4. Aufsatzschiene (10) nach einem der Ansprüche 1 bis 3, **dadurch gekennzeichnet, dass** die Länge des Wasserablaufelements (20) der Längendifferenz zwischen der lichten Weite der Hebe-Schiebetür zwischen den vertikalen Pfosten (50) und der Summe der Längen der Teilprofilabschnitte (25) entspricht oder einem Vielfachen dieser Längendifferenz.

5. Aufsatzschiene (10) nach Anspruch 4, **dadurch gekennzeichnet, dass** die Länge des Wasserablaufelements (20) um 2% ... 5% größer ist als die konstruktive Längendifferenz zwischen zwei benachbarten Teilprofilabschnitten (25) und/oder zwischen einem Teilprofilabschnitt (25) und einem vertikalen Pfosten (50).

6. Aufsatzschiene (10) nach einem der Ansprüche 1 bis 5, **dadurch gekennzeichnet, dass** auf der Oberseite der Teilprofilabschnitte (25) und der Wasserablaufelemente (20) miteinander fluchtende Nuten (24) zur Aufnahme eines Laufschienenprofils (30) ausgebildet sind.

7. Aufsatzschiene (10) nach einem der Ansprüche 1 bis 6, **dadurch gekennzeichnet, dass** an der Unterseite des Wasserablaufelements (20) Rastelemente (22, 23) zur Verbindung mit dem Bodenschwellenelement (10) ausgebildet sind.

## Claims

1. Attachment rail (10) intended for mounting a movable leaf of a lift and slide door (100) and intended to be placed on a floor sill element (40) having at least one inclined drainage surface (41), wherein the attachment rail (10) comprises one or more partial profile sections (25) and at least one water drainage element (20) which is arranged between two partial profile sections (25) or next to at least one partial profile section (25), **characterized in that** the water drainage element (20) has on its underside at least one channel (21) or one tunnel which extends transversely with respect to the attachment rail axis and over the entire depth of the water drainage element (20).

2. Attachment rail (10) according to Claim 1, **characterized in that** the water drainage element (20) is formed from an elastomeric material.

3. Attachment rail (10) according to Claim 2, **characterized in that** the water drainage element (20) consists of a thermoplastic elastomer having a Shore A hardness of 40...60.

4. Attachment rail (10) according to one of Claims 1 to 3, **characterized in that** the length of the water drainage element (20) corresponds to the difference in length between the clear width of the lift and slide door between the vertical posts (50) and the sum of the lengths of the partial profile sections (25) or to a multiple of this difference in length.

5. Attachment rail (10) according to Claim 4, **characterized in that** the length of the water drainage element (20) is 2% ... 5% larger than the constructional difference in length between two adjacent partial profile sections (25) and/or between a partial profile section (25) and a vertical post (50).

6. Attachment rail (10) according to one of Claims 1 to 5, **characterized in that** mutually aligned grooves (24) for accommodating a running rail profile (30) are formed on the upper side of the partial profile section (25) and of the water drainage elements (20).

7. Attachment rail (10) according to one of Claims 1 to 6, **characterized in that** latching elements (22, 23) for connection to the floor sill element (10) are formed on the underside of the water drainage element (20).

## Revendications

1. Rail de pose (10) pour le support d'une aile mobile d'une porte levante-coulissante (100), destiné à être posé sur un élément de bas de marche (40), comprenant au moins une surface de d'écoulement inclinée (41), le rail de pose (10) se composant d'une ou plusieurs portions de profilés partiels (25) et d'au moins un élément de gouttière (20), qui est disposé entre deux portions de profilé partiel (25) ou à côté d'au moins une portion de profilé partiel (25), **caractérisé en ce que** l'élément de gouttière (20) présente, au niveau de son côté inférieur, au moins une rigole (21) ou un tunnel qui s'étend transversalement à l'axe du rail de pose et sur toute la profondeur de l'élément de gouttière (20).

2. Rail de pose (10) selon la revendication 1, **caractérisé en ce que** l'élément de gouttière (20) est formé d'un matériau élastomère.

3. Rail de pose (10) selon la revendication 2, **caractérisé en ce que** l'élément de gouttière (20) se compose d'un élastomère thermoplastique ayant une dureté de 40 ... 60 Shore A.

4. Rail de pose (10) selon l'une quelconque des revendications 1 à 3, **caractérisé en ce que** la longueur de l'élément de gouttière (20) correspond à la différence de longueur entre la largeur intérieure de la porte levante-coulissante entre les montants verticaux (50) et la somme des longueurs des portions de profilé partiel (25) ou correspond à un multiple de cette différence de longueur.

5. Rail de pose (10) selon la revendication 4, **caractérisé en ce que** la longueur de l'élément de gouttière (20) est supérieure de 2 % ... 5 % à la différence de longueur constructive entre deux portions de profilé partiel adjacentes (25) et/ou entre une portion de profilé partiel (25) et un montant vertical (50).

6. Rail de pose (10) selon l'une quelconque des revendications 1 à 5, **caractérisé en ce que** des rainures en affleurement les unes avec les autres (24) sont réalisées sur le côté supérieur des portions de profilé partiel (25) et des éléments de gouttière (20) pour recevoir un profilé de rail de roulement (30).

7. Rail de pose (10) selon l'une quelconque des revendications 1 à 6, **caractérisé en ce que** des éléments d'encliquetage (22, 23) sont réalisés sur le côté inférieur de l'élément de gouttière (20) en vue de la connexion à l'élément de bas de marche (10).
